# FASCICULE DE BREVET EUROPEEN

(11) **EP 0 637 903 B1**
(45) Date de publication et mention de la délivrance du brevet: **21.10.1998**
(21) Numéro de dépôt: 94201923.3
(22) Date de dépôt: 04.07.1994
(51) Int. Cl.: H05K 5/00, B65D 83/08

(54) **Ensemble de distribution de cartes**
Anordnung zum Verteilen von Karten
Assembly for card distribution

(30) Priorité: 15.07.1993 FR 9308803
(43) Date de publication de la demande: 08.02.1995
(73) Titulaire: SCHLUMBERGER INDUSTRIES, F-92120 Montrouge (FR)
(72) Inventeur: Monicault, André, F-92140 Clamart (FR)

(56) Documents cités:
- EP-A- 0 462 947
- EP-A- 0 511 128
- FR-A- 2 215 819
- US-A- 4 043 485

## Description

La présente invention concerne un ensemble de distribution de cartes, particulièrement des cartes à mémoire magnétiques ou électroniques, comme on connaît les télécartes par exemple.
D'une façon plus précise, l'invention concerne un ensemble de distribution desdites cartes où l'ensemble comporte un boîtier principalement rectangulaire et entouré de parois qui reçoivent et emballent lesdites cartes qui sont positionnées perpendiculairement vis-à-vis d'un axe longitudinal du boîtier ; le boîtier étant muni d'une embouchure servant à faire sortir les cartes l'une après l'autre dudit boîtier et où le boîtier pourra être fermé afin de transporter les cartes sur des lieux d'utilisation ou de distribution.

On connaît déjà de tels ensembles de distribution de cartes où les boîtiers servent à emballer les cartes jusqu'à ce qu'ils soient arrivés sur des lieux de distribution où ces boîtiers pourront être placés et fixés dans des automates distributeurs de cartes. Ces automates sont utilisés pour vendre des cartes de types différents automatiquement à chaque utilisateur ayant inséré sa carte bancaire ou des pièces de monnaie. Ces automates distributeurs fonctionnent en principe de la même manière que par exemple les machines de distribution de tickets pour le transport public.

Les ensembles connus de distribution sont constitués de deux parties coquilles de moitiés longitudinales. Afin de remplir un tel boîtier par des cartes, il faut qu'on les place dans une des moitiés manuellement et ensuite positionner la deuxième partie au-dessus puis presser et serrer les deux coques formant un boîtier complet.

Le fait que le remplissage des boîtiers connus ne puisse être effectué que manuellement du fait de la construction en deux moitiés, limite la vitesse de remplissage et n'est pas économique en cas d'utilisation en série.

De plus, les boîtiers connus sont fabriqués avec un matériau plastique particulier. Les boîtiers seront sécurisés pour le transport afin d'éviter que personne ne puisse les ouvrir ou les manipuler pour sortir des cartes. Arrivés sur les lieux de destination des plaques de blocage qui ferment une des embouchures par où l'on fera sortir les cartes, devront être brisées, car une telle manipulation avant de mettre les boîtiers dans la machine de distribution cause des destructions partielles et irréversibles de tels boîtiers, ces derniers ne pourront être utilisés qu'une seule fois. Par ailleurs, étant donné qu'ils sont fabriqués avec un plastique non-recyclable, ils seront jetés créant ainsi une pollution indésirable.

On connaît du brevet français n° 2 215 819 un ensemble de distribution d'articles comportant un boîtier rectangulaire entouré de parois, servant à recevoir et emballer lesdits articles positionnés perpendiculairement à l'axe longitudinal du boîtier. Une embouchure permet de faire ressortir les articles les uns après les autres. Enfin, le boîtier, réalisé en carton, peut être fermé pour transporter lesdits articles.

De plus, la demande de brevet européen n° 0 462 947 décrit un ensemble de distributeurs, notamment, de cartes, constitué par un boîtier également en carton, réalisé en une seule pièce.

L'invention propose un ensemble de distribution de cartes qui ne nécessite plus un remplissage manuel mais qui par contre favorise un remplissage automatique et avant tout qui ne cause pas de nuisance à l'environnement.

Afin d'atteindre ce but, l'invention propose un ensemble de distribution des cartes comportant, un boîtier principalement rectangulaire et entouré de parois; le boîtier étant fabriqué d'une seule pièce, dans un matériau recyclable qui ne cause pas de pollution d'environnement, et servant à recevoir et emballer les cartes qui sont positionnées perpendiculairement vis-à-vis d'un axe longitudinal du boîtier; le boîtier étant muni d'une embouchure servant à faire sortir les cartes l'une après l'autre dudit boîtier et où le boîtier pourra être fermé afin de transporter des cartes, ledit boîtier étant destiné à être adapté et fixé dans au moins un automate distributeur de cartes, caractérisé en ce que ledit ensemble comprend en outre une interface adaptatrice munie de moyens de positionnement et de fixation conformes à l'intérieur de l'automate distributeur de cartes, et d'une ouverture centrale apte à recevoir le boîtier et également des moyens de fixation dudit boîtier dans cette ouverture centrale.

Selon un mode de réalisation de l'invention, le boîtier inventif est muni d'un sceau anti-fraude d'un type qui rendra chaque manipulation ou une ouverture instantanément détectable.

Selon un autre mode de réalisation, le boîtier inventif comporte au moins une ouverture qui permet un contrôle visible du niveau de remplissage par les cartes ou un contrôle du nombre de cartes qui ont été déjà vendues etc...

En mode de réalisation préféré de l'ensemble selon l'invention consiste en un boîtier en carton qui est un des matériaux le plus recyclables qu'on connaisse. Et en pratique, un tel boîtier de carton satisfait toutes les conditions de stabilité et de sécurité nécessaire.

De plus, le boîtier inventif de carton pourra être fabriqué facilement d'un développé (voir description détaillée) de carton prédécoupé qui peut être stocké aisément.

D'autres formes et modes de réalisation de l'invention accompagniées de leurs détails et avantages apparaîtront dans les revendications dépendantes.

L'invention sera mieux comprise à la lecture de la description qui suit de plusieurs modes de réalisation préférés de l'invention à titre d'exemples non limitatifs. La description se réfère aux figures annexées sur lesquelles :
- **la figure 1**: est une vue schématique d'un développé d'un boîtier selon l'invention.
- **la figure 2**: est une vue perspective d'un boîtier selon la figure 1, rempli de cartes et fermé et sécurisé pour le transport ;
- **les figures 3 et 4**: montrent le boîtier selon la figure 2 transporté au lieu de destination et étant préparé pour la distribution de cartes ;
- **la figure 5**: illustre l'adaptation d'une interface au boîtier selon la figure 4 ;
- **la figure 6**: montre la fixation de l'interface adaptatrice selon la figure 5 afin de former un ensemble distributeur de carte ;
- **la figure 7**: est une vue de multiples ensembles distributeurs selon la figure 6 dans une machine automate de distribution des cartes ;
- **la figure 8**: présente une boîte de groupement de cartes selon l'invention et
- **la figure 9**: illustre un boîtier selon les figures 1 à 4 étant en état d'être rempli par plusieurs boîtes selon la figure 8.

Comme le montre la figure 1 un développé pour fabriquer un boîtier 10 en carton selon l'invention est constitué d'une première paroi longitudinale large 12, une première paroi longitudinale étroite 14, une deuxième paroi longitudinale large 16, d'une deuxième paroi longitudinale étroite 18 et d'une partie 20 de collage.

Après avoir plié les parois longitudinales 12, 14, 16, 18 chacune le long de leur ligne longitudinale qui sépare l'une de l'autre et après avoir collé la partie 20 à la face intérieure de la deuxième paroi longitudinale étroite 18 une première partie frontale 22 et ensuite la deuxième partie frontale 24 et la troisième partie frontale seront pliées vers l'intérieur du boîtier 10. Une partie couvercle frontale 28 complète la fermeture d'une face frontale du boîtier 10 et ladite face frontale sera fixée en position en pliant les languettes 30, qui ont été prédécoupées, vers l'intérieur du boîtier 10 jusqu'à ce qu'elles touchent les faces intérieures des parties 22, 24, 26 et jusqu'à ce qu'elles s'arrêtent dans les fentes 32 de serrure où les languettes 30 restent bloquées. Pour cela, un boîtier 10 très robuste avec une face frontale très solide est formée d'une plaque de carton. Cela est facile à couper, et pourra être stocké comme une seule pièce plate. Egalement une production des boîtiers 10 selon l'invention pourra être faite par des automates sans demande d'un grand effort des machines.

La figure 1 illustre aussi des ouvertures 34 qui permettent un contrôle de l'intérieur du boîtier 10. Ici, dans la figure 1, elles se trouvent dans la deuxième paroi longitudinale large 16. Vis-à-vis de la stabilité du boîtier 10, il est recommendé d'utiliser trois fentes 34, comme le montre la figure 1 au cas où on les placerait sur une seule paroi.

La figure 2 présente une vue perspective d'un boîtier 10 fabriqué d'un développé selon la figure 1 et déjà rempli par des cartes 46. Ces cartes 46 (voir figure 4) parce qu'une face frontale du boîtier 10 est fermée, elles ont été placées dans le boîtier 10 par l'ouverture frontale 38 (voir figure 4) du boîtier 10. On peut également voir dans la figure 2 qu'on a fermé l'ouverture frontale 38 après le remplissage des cartes 46 avec un couvercle frontale 40 (voir figure 4) qui est placé au-dessus de la dernière carte 46. Le boîtier 10 est sécurisé avec une ceinture 44 qui -en étant placé dans les ouvertures 36 (voir aussi figure 1) du boîtier 10- fixe le couvercle frontale 40 et certainement toutes les cartes 46 dans le boîtier 10. Un sceau 42 tel qu'il laissera des traces indélébiles sur le boitier 10 en cas d'une ouverture ou manipulation frauduleuse, est utilisé comme moyen de sécurité également parce qu'il est placé sur le côté entre la première paroi longitudinale large 12 et la deuxième paroi étroite 18. Cela correspond au côté qui se créé si la deuxième paroi étroite 18 est collée sur la partie 20.

Une situation, où un boîtier 10 selon la figure 2 est arrivé à destination et où les cartes 46 seront distribuées, est illustré par les figures 3 et 4. En particulier la figure 3 explique comment préparer l'ouverture du boîtier 10 en cisaillant la ceinture 44 afin d'en enlever le couvercle frontale 40 selon la figure 4. La figure 5 illustre une interface adaptatrice 50 qui facilite l'adaptation d'un boîtier 10 selon la figure 4 à une machine/automate de distribution comme elle a été décrite ci-dessus.

L'interface adaptatrice 50 est constituée principalement d'un col qui forme une ouverture centrale 52 apte à recevoir le boîtier et d'une face de base 54 qui est plus ou moins un cadre avec une ouverture centrale 56. Par cette ouverture centrale 56 un moyen (non illustré) de coulissage de la machine de distribution peut agir sur les cartes dans le boîtier 10 et les sortir vers une fente 58 dans le cadre de la face de base 54.

Il est clair qu'une telle construction dépend toujours de l'automate de distribution et la figure 5 ne donne l'exemple que d'un seul mode de réalisation de l'invention.

Afin de faciliter l'opération de sortie des cartes du boîtier 10 par la fente 58, le boîtier 10 est muni de deux embouchures 68 (voir figure 1) qui sont formées dans les parois 14 et 18 par les différentes longueurs des parois étroites 14, 18 par rapport aux parois larges 12 et 16 . Ces deux embouchures 68 ne nécessitent aucune orientation particulière du boîtier 10 en le plaçant dans l'interface 50. D'ailleurs, il est évident que d'après la séquence des figures 4 et 5 que l'interface adapatrice 50 de la figure 5 sera montée au-dessus du boîtier 10 préparé selon la figure 4.

On voit également que la face de base 54 est munie de plusieurs taquets 60 de positionnement. Ces taquets 60 servent (voir figure 7) à positionner correctement les ensembles des boîtiers 10 et interfaces adapatrices 50 dans un automate de distribution dont on voit dans la figure 7 une plaque de positionnement (ne plus référencée).

Revenant à la figure 5 encore, attachés à l'interface adaptatrice 50, se trouvent deux ressorts 64, dont on en voit un seul dans la figure 5, et un étrier 62 en forme d'un "U" avec une petite boule, par exemple, au-dessus. Cet étrier 62 peut-être tiré en éloignant les ressorts 64-jusqu'à ce qu'on puisse les mettre dans les ouvertures 36 qui selon les figures 2 et 3 servaient à recevoir la ceinture 44.
L'interface adaptatrice 50 l'étrier 62 seront préférablement fabriqués d'un matériau de métal léger ou d'un plastique solide.

Comme illustré par la figure 6, on tourne le boîtier 10 fixé à l'interface adaptatrice 50 par l'étrier 62 et les ressorts 64 afin que les taquets 60 glissent dessous. Cela correspond à la position par laquelle on peut mettre plusieurs des ensembles de boîtiers 10 et d'interfaces 50 les uns à côté des autres selon la figure 7.

Pour des raisons de simplification on pourra placer une pièce de poids 66 au-dessus des cartes dans le boîtier 10 et avant de placer l'étrier 62 dans les ouvertures 36 (voir figure 6).
La figure 8 montre une boîte 70, de préférence en plastique transparent, dont l'intérieur est conforme à la taille des cartes et qui peut recevoir un nombre prédéterminé de cartes, au cas où un boîtier 10 (voir figure 9) selon l'invention est seulement utilisé comme emballage des cartes. Dans ce cas, les boîtes 70 se placent facilement dans le boîtier 10 comme illustré dans la figure 9.

De préférence, chaque boîte 70 est munie d'un couvercle 72 et une languette 74 qui peut déterminer la fermeture du couvercle 72 en se fixant à la boîte 70 ou en y étant fixée par bande adhésive par exemple.
Afin de facilier la distinction de différents types de cartes les boîtiers 10 et/ou les boîtes 70 peuvent être colorés ou marqués de différentes manières.

### LISTE DES NUMEROS DE REFERENCE

- 10: Boîtier
- 12: 1ère paroi longitudinale large
- 14: 1ère paroi longitudinale étroite
- 16: 2e paroi longitudinale large
- 18: 2e paroi longitudinale étroite
- 20: Partie de collage
- 22: 1ère partie frontale
- 24: 2e partie frontale
- 26: 3e partie frontale
- 28: Partie couvercle frontale
- 30: Languettes pliables
- 32: Fentes de serrure
- 34: Ouverture de contrôle visuel
- 36: Ouverture découpée pour la ceinture (44)
- 38: Ouverture centrale de front de (10)
- 40: Couvercle frontale
- 42: Sceau
- 44: Ceinture
- 46: Cartes
- 50: Interface adaptatrice
- 52: Ouverture centrale de (50)
- 54: Face base (cadre)
- 56: Ouverture centrale de (54)
- 58: Fente de sortie des cartes
- 60: Taquets de positionnement
- 62: Etriers (forme U)
- 64: Ressorts
- 66: Pièce de poids
- 68: Embouchure de (14) et (18)
- 70: Boîte plastique
- 72: Couvercle de (70)
- 74: Languette de (72)

## Revendications

1. Ensemble de distribution des cartes comportant, un boîtier (10) principalement rectangulaire et entouré de parois (12, 14, 16, 18); le boîtier (10) étant fabriqué d'une seule pièce, dans un matériau recyclable qui ne cause pas de pollution d'environnement, et servant à recevoir et emballer les cartes (46) qui sont positionnées perpendiculairement vis-à-vis d'un axe longitudinal du boîtier (10); le boîtier (10) étant muni d'une embouchure (68) servant à faire sortir les cartes (46) l'une après l'autre dudit boîtier (10) et où le boîtier (10) pourra être fermé afin de transporter des cartes (46), ledit boîtier étant destiné à être adapté et fixé dans au moins un automate distributeur de cartes, caractérisé en ce que ledit ensemble comprend en outre une interface adaptatrice (50) munie de moyens de positionnement (60) et de fixation pour positionner correctement le boîtier et l'interface adaptrice dans l'intérieur de l'automate distributeur de cartes, et ladite interface adaptrice est munie d'une ouverture centrale (52) apte à recevoir le boîtier (10) et également des moyens de fixation (64, 62) dudit boîtier (10) dans cette ouverture centrale (52).

2. Ensemble selon la revendication 1, caractérisé en ce que l'interface adaptatrice (50) est fabriquée avec un matériau de métal léger, de préférence aluminium, ou matériel plastique solide.

3. Ensemble selon l'une des revendications 1 ou 2, caractérisé en ce que le boîtier (10) rempli et fermé étant préparé pour un transport sera sécurisé au moyen d'au moins un sceau (42) anti-fraude qui - en cas d'une ouverture ou manipulation sur le sceau- laissera des traces indélébiles et au moyen d'une ceinture (44).

4. Ensemble selon l'une quelconque des revendications 1 à 3, caractérisé en ce que au moins une des parois (16) longitudinales du boîtier (10) est muni d'au moins une ouverture (34) servant à contrôler visuellement le remplissage du boîtier (10).

5. Ensemble selon l'une quelconque des revendications 1 à 4, caractérisé en ce que le boîtier (10) est fabriqué en carton.

6. Ensemble selon l'une quelconque des revendications 1 à 5, caractérisé en ce qu'un nombre prédéterminé de cartes (46) est emballé dans une boite (70) légère en plastique et un nombre prédéfini desdites boites légères est emballé dans un boîtier (10).

## Patentansprüche

1. Anordnung zum Verteilen von Karten umfassend ein hauptsächlich rechteckiges und von Wandungen (12, 14, 16, 18) umgebenes Gehäuse (10), das aus einem einzigen Stück aus einem recyclebaren Material hergestellt ist, das keine Umweltverschmutzung hervorruft, und das zum Aufnehmen und Verpacken der Karten (46) dient, die in bezug auf eine Längsachse des Gehäuses (10) senkrecht positioniert sind, wobei das Gehäuse (10) mit einer Öffnung (68) versehen ist, die dazu dient, die Karten (46) nacheinander aus dem Gehäuse (10) zu entnehmen, und das Gehäuse (10) verschließbar ist, um die Karten (46) zu transportieren, wobei das Gehäuse dazu bestimmt ist, angepaßt und bezüglich in einem Kartenverteilerautomaten befestigt zu werden, dadurch gekennzeichnet, daß die Anordnung zudem ein Anpassungszwischenstück (50) umfaßt, das mit Positioniermitteln (60) zum korrekten Positionieren des Gehäuses und des Anpassungszwischenstücks im Innern des Kartenverteilerautomaten versehen ist, und das Anpassungszwischenstück mit einer zentralen Öffnung (52), die geeignet ist, das Gehäuse (10) aufzunehmen, und ebenso mit Mitteln (64, 62) zum Befestigen des Gehäuses (10) in der zentralen Öffnung (52) versehen ist.

2. Anordnung nach Anspruch 1, dadurch gekennzeichnet, daß das Anpassungszwischenstück (50) aus einem Leichtmetallmaterial, vorzugsweise Aluminium, oder festem Plastikmaterial gefertigt ist.

3. Anordnung nach einem der Ansprüche 1 oder 2, dadurch gekennzeichnet, daß das gefüllte und geschlossene Gehäuse (10), das für einen Transport präpariert ist, mittels wenigstens eines Siegels (42) gegen Betrug, das im Falle eines Öffnens oder einer Manipulation am Siegel unlöschbare Spuren hinterläßt, und mittels eines Gurtes (44) gesichert wird.

4. Anordnung nach einem der Ansprüche 1 bis 3, dadurch gekennzeichnet, Öffnung (34) versehen ist, die zur visuellen Kontrolle der Füllung des Gehäuses (10) dient.

5. Anordnung nach einem der Ansprüche 1 bis 4, dadurch gekennzeichnet, daß das Gehäuse (10) aus Karton hergestellt ist.

6. Anordnung nach einem der Ansprüche 1 bis 5, dadurch gekennzeichnet, daß eine vorbestimmte Anzahl Karten (46) in einem leichten Kasten (70) aus Plastik verpackt und eine vorbestimmte Anzahl von leichten Kästen in dem Gehäuse (10) verpackt ist.

## Claims

1. A system for dispensing cards, the system including a principally rectangular magazine (10) surrounded by walls (12, 14, 16, 18), the magazine (10) being made in one piece from a material that can be recycled and that does not cause any environmental pollution and serving to receive and to package the cards (46) which are positioned perpendicularly to a longitudinal axis of the magazine (10), the magazine (10) having a mouth (68) through which the cards (46) can be extracted from said magazine (10) one after the other and where the magazine (10) can be closed in order to transport the cards (46), said magazine being adapted to be fitted and fixed into at least one automatic card dispenser, said system being characterized in that it further comprises an adapter interface (50) having positioning and fixing means (60) for correctly positioning the magazine and the adapter interface inside the automatic card dispenser and said adapter interface has a central opening (52) adapted to receive the magazine (10) and fixing means (64, 62) for fixing said magazine (10) in this central opening (52).

2. A system according to claim 1, characterized in that the adapter interface (50) is made from a light metal, preferably aluminium, or a strong plastics material.

3. A system according to claim 1 or claim 2, characterized in that the magazine (10) when filled and closed and prepared for transport is secured by means of a strap (44) and by means of at least one anti-fraud seal (42) which leaves indelible traces in the event of opening or manipulation of the seal.

4. A system according to any one of claims 1 to 3, characterized in that at least one of the longitudinal walls (16) of the magazine (10) has at least one opening (34) for visually inspecting the filling of the magazine (10).

5. A system according to any one of claims 1 to 4, characterized in that the magazine (10) is made of cardboard.

6. A system according to any one of claims 1 to 5, characterized in that a predetermined number of cards (46) is packaged in a lightweight plastics material box (70) and a predefined number of said lightweight boxes is packaged in a magazine (10).
